# FASCICULE DE BREVET EUROPEEN

(11) **EP 0 554 151 B1**
(45) Date de publication et mention de la délivrance du brevet: **10.07.1996**
(21) Numéro de dépôt: 93400164.5
(22) Date de dépôt: 25.01.1993
(51) Int. Cl.: C10G 45/32, C10G 45/00, C10G 65/06

(54) **Procédé d'hydrogénation sélective, notamment des dioléfines dans les essences de vapocraquage, avec un catalyseur sous forme de lits mis en oeuvre successivement**
Selektives Hydrierungsverfahren, insbesondere von Diolefinen in Benzin, mit einem Katalysator in aufeinander verwendeten Betten
Selective hydrogenation process, particularly of steam cracking gasolines, with a catalyst in several sequentially used beds

(30) Priorité: 28.01.1992 FR 9200992
(43) Date de publication de la demande: 04.08.1993
(73) Titulaire: INSTITUT FRANCAIS DU PETROLE, F-92502 Rueil-Malmaison (FR)
(72) Inventeur: Cosyns, Jean, F-78300 Poissy (FR); Sarrazin, Patrick, F-92500 Rueil Malmaison (FR); Boitiaux, Jean-Paul, F-78300 Poissy (FR); Cameron, Charles, F-75006 Paris (FR)

(56) Documents cités:
- EP-A- 0 026 508
- FR-A- 1 306 238
- US-A- 3 926 784

## Description

La présente invention concerne un procédé d'hydrogénation et plus particulièrement un procédé d'hydrogénation sélective des dioléfines dans les coupes hydrocarbures liquides comme par exemple les essences de vapocraquage. Ces essences contiennent en effet des composés générateurs de gommes que sont les dioléfines en mélange avec des composés oléfiniques et des composés aromatiques. Pour valoriser ces composés oléfiniques et ces composés aromatiques, il est nécessaire d'hydrogéner sélectivement les dioléfines.

De tels traitements sont généralement effectués sur des catalyseurs métalliques déposés sur support amorphe ou cristallin. Les métaux utilisés sont les métaux du groupe VIII et parmi ceux-ci, on peut noter le nickel et le palladium.

Le caractère très instable de ces essences de pyrolyse en rend le traitement peu aisé car parallèlement à l'hydrogénation se produit sur le catalyseur une réaction de polymérisation qui provoque un colmatage et une désactivation du catalyseur. Pour compenser cette perte d'activité, on augmente progressivement la température opératoire mais cette façon de procéder augmente encore la vitesse à laquelle les dépôts polymériques se font. En conséquence, il est nécessaire de stopper périodiquement l'opération afin de procéder à un brûlage du catalyseur pour retrouver son activité initiale. Cet arrêt représente une perte réelle de production et la combustion doit être conduite très précisément pour éviter la dégradation irréversible des propriétés du catalyseur. Toute amélioration du procédé qui permettra d'augmenter la durée de cycle, c'est-à-dire la période entre deux combustions augmentera sensiblement la qualité de celui-ci.

La mise en oeuvre de l'opération d'hydrogénation elle-même implique un système d'extraction de calories car l'exothermicité est telle que le catalyseur serait endommagé par les températures trop élevées qui règneraient à la sortie du lit de catalyseur. Cette extraction des calories peut se faire par échange avec un fluide caloporteur dans un réacteur-échangeur, le catalyseur étant maintenu dans les tubes et le fluide caloporteur étant débité du côté calandre. Une telle mise en oeuvre, dite isotherme est compliquée et oblige à utiliser des réacteurs très onéreux.

On préfère généralement utiliser des réacteurs chambres et le contrôle de l'exothermicité de la réaction est réalisé par recyclage important de produit hydrogéné en tête de lit. Une amélioration consiste à séparer le catalyseur en deux lits et refroidir l'effluent du premier lit par un liquide de trempe constitué par du produit hydrogéné froid.

Néanmoins, une telle mise en oeuvre n'est pas entièrement satisfaisante car l'ensemble du catalyseur est soumis à la polymérisation, ce qui provoque dans beaucoup de cas un arrêt prématuré de l'installation pour perte de charge excessive à l'entrée de la section.

L'objet de l'invention est donc de prolonger la durée de fonctionnement de la charge utile de catalyseur en mettant en service progressivement l'ensemble de la charge de catalyseur au lieu de la mettre en oeuvre en totalité dès le démarrage. Il a été en effet trouvé de façon surprenante qu'il valait mieux mettre en oeuvre la quantité minimale de catalyseur plutôt que d'avoir un excès substantiel en début de fonctionnement comme cela se pratique couramment dans le but de compenser la désactivation de la première partie du lit.

Le procédé, objet de l'invention consiste donc à répartir le catalyseur en plusieurs lits et de préférence dans le même réacteur, mais de mettre ces lits en service successivement, en ajoutant un lit de catalyseur neuf en tête dès que le besoin s'en fait sentir, c'est-à-dire quand la performance de la masse de catalyseur en opération est insuffisante pour donner un produit aux spécifications.

Plus précisément, l'invention est un procédé d'hydrogénation de charge hydrocarbonée par contact avec p lits catalytiques n₁...nᵢ...np, lesdits lits étant séparés et contenant le même catalyseur, procédé caractérisé en ce que la charge est introduite dans le lit nₚ et le produit résultant pₚ est extrait, que, lorsque le produit pₚ n'atteint pas la qualité demandée, l'introduction de la charge dans le lit np est stoppée, et que, simultanément la charge est introduite dans le lit nₚ₋₁, le produit obtenu pₚ₋₁ étant introduit dans le lit nₚ, et que ensuite, de façon générale, lorsque le produit pₚ atteint le seuil minimum de performance, l'introduction de la charge dans le lit ni est stoppée, dans le même temps la charge est introduite dans le lit nᵢ₋₁, le produit obtenu pᵢ₋₁ étant introduit dans le lit nᵢ, et ainsi de suite jusqu'à ce que i ait pris toutes les valeurs entières jusqu'à 1.

L'invention sera mieux comprise en se référant à la description des figures 1 et 2.

La figure 1 représente le procédé appliqué avec plusieurs réacteurs séparés, la figure 2 dans un seul réacteur.

Antérieurement à l'invention, la technique connue consistait à utiliser une entière masse de catalyseur pour obtenir un produit pₚ présentant les spécifications requises, ce pour une durée de cycle D (ou durée de fonctionnement).

Lorsque le produit pₚ présentait des spécifications inférieures à celles requises (c'est-à-dire que le produit pₚ atteint le seuil minimum S de performance), on arrêtait le réacteur et régénérait le catalyseur.

Selon l'invention, la masse de catalyseur ou une quantité inférieure à cette masse est fractionnée en p lits (n₁, nᵢ, nₚ) répartis dans 1 ou plusieurs réacteurs et contenant chacun au moins la quantité minimale de catalyseur nécessaire à l'obtention des spécifications requises. Chaque fois que le produit pₚ n'atteint plus la qualité demandée, l'alimentation de la charge est déplacée vers le lit nᵢ₋₁, situé en amont du lit ni de façon à ce que la charge à traiter traverse successivement le lit nᵢ₋₁ de catalyseur neuf, puis le produit, issu de ce lit travers le lit de catalyseur usé ni, le produit obtenu pi traversant le lit de catalyseur usé nᵢ₊₁ etc... jusqu'à ce que le lit np soit traversé, le produit pₚ étant alors obtenu.

Plus précisément, en se référant aux figures 1 et 2 dans lesquelles p = 4, lorsque p₄ atteint son seuil S, la vanne 40 est fermée (de préférence progressivement), arrêtant ainsi l'introduction de charge dans n₄ et dans le même temps, la vanne 30 est ouverte de façon à alimenter le lit n₃ avec la charge par la canalisation 3.

Le produit p₃, obtenu après passage de la charge sur n₃, passe sur le lit n₄ (en aval). Il ressort p₄ du lit n₄. Lorsqu'on détecte (par mesure d'une spécification et comparaison avec la spécification demandée pour la qualité) que p₄ ne présente plus la qualité demandée, on procède de la même façon que précédemment, en formant la vanne 30 tandis que simultanément on ouvre la vanne 20 pour alimenter le lit n₂ par la canalisation 2. Le produit p₂ issu de ce lit passe ensuite sur le lit n₃, le produit p3 issu de n₃ passe sur le lit n4 et le produit final p4 est extrait.

Et ainsi de suite jusqu'au dernier lit n₁ qui est alimenté par une canalisation 1 munie d'une vanne 10.

L'hydrogène nécessaire à la réaction est amené par exemple au moyen des canalisations 41, 31, 21, 11 mises successivement en service sur les lits en réaction.

On a représenté 4 lits pour illustrer l'invention, on conçoit qu'elle s'applique à p lits.

Lorsque le dernier lit, n₁ est mis en service et que le produit pₚ obtenu présente une qualité inférieure à celle demandée, on peut alors, de façon avantageuse, augmenter progressivement la température de la masse totale de catalyseur de façon à obtenir à nouveau et maintenir la qualité demandée sur pₚ, ceci jusqu'à la désactivation complète du catalyseur.

L'utilisation d'un seul réacteur est particulièrement avantageuse au niveau des coûts, mais le réacteur ne peut fonctionner qu'avec un écoulement descendant, le lit nₚ devant être le plus bas et le lit n₁ le puys haut.

La demanderesse a ainsi pu constater que de façon surprenante (montrée par les exemples), par rapport à un procédé d'hydrogénation avec un lit unique d'une masse de catalyseur, on obtient pour une même masse de catalyseur totale (somme de tous les lits n1 à np) des durées de cycle notablement plus importantes (gain de 57 % selon l'exemple).

L'exploitant peut également préférer utiliser des quantités de catalyseur moins importantes (masse totale inférieure à ) pour des durées de cycle comparables.

Les exemples suivants illustrent l'invention.

### EXEMPLE 1 (comparaison)

On dispose d'une unité de test de catalyseur comportant 4 réacteurs pouvant fonctionner en série, l'effluent du premier étant transféré dans le second puis dans le troisième puis dans le quatrième.

Ces réacteurs modélisant chaque lit sont constitués par un tube en acier de 3 cm de diamètre. Chacun de ces réacteurs peut être chauffé par un four électrique qui permet de maintenir la température désirée dans chacun des lits.

On peut utiliser l'ensemble des réacteurs comme décrit ci-dessus, c'est-à-dire N°1, N°2, N°3, N°4 mais un dispositif permet également d'utiliser le réacteur 4 seulement ou bien 3 et 4 en série, ou bien 2, 3 et 4 en série.

On dispose 400 cm³ de catalyseur LD 265 de la Société Procatalyse contenant 0,3 % de palladium supporté sur alumine dans les 4 réacteurs disposés en série à raison de 100 cm³ par réacteur.

On réduit ce catalyseur par de l'hydrogène débité pendant 6 heures à 150°C à raison de 40 l/h.

On mesure alors l'activité hydrogénante de ces 400 cm³ de catalyseur vis-à-vis des dioléfines contenues dans une essence de vapocraquage ayant les caractéristiques suivantes :
- Intervalle de distillation : 39-181 °C
- Densité : 0,834
- Soufre : 150 ppm
- Diènes : 16 % Poids
- Oléfines : 4 % Poids
- Aromatiques : 68 % Poids
- Paraffines : 12 % Poids

Les conditions de test sont les suivantes :
- Pression : 30 bar
- Température : 80 °C initialement
- Débit d'hydrocarbure : 500 cm³/h
- Débit d'hydrogène : 100 l/h

Les performances sont mesurées par la variation de l'indice d'anhydride maléique (MAV) entre l'entrée du premier réacteur et la sortie du quatrième. La température est fixée à 80 °C dans l'ensemble des réacteurs en début de fonctionnement puis régulièrement augmentée jusqu'à 120 °C pour rétablir la conversion lorsque celle-ci diminue. La charge donne une MAV de 106, les MAV des produits sont données en fonction du temps ainsi que la température de fonctionnement dans le tableau 1.

**Tableau 1**

| Temps de marche en heures | Température | MAV sortie |
|---|---|---|
| 50 | 80 | < 2 |
| 100 | 80 | < 2 |
| 200 | 80 | < 2 |
| 500 | 80 | 2,2 |
| 750 | 80 | 2,3 |
| 820 | 80 | 2,8 |
| 950 | 80 | 3,8 |
| 1160 | 95 | < 2 |
| 1300 | 95 | 4 |
| 1400 | 110 | < 2 |
| 1540 | 110 | 5 |
| 1600 | 120 | < 2 |
| 1800 | 120 | 8 |

On peut voir sur ce tableau que l'arrangement en quatre lits successivement traversés permet de maintenir le produit en sortie de section réactionnelle à une MAV inférieure à 3 pendant environ 1500 heures.

### EXEMPLE 2 (selon l'invention)

On utilise maintenant l'installation de test selon sa deuxième possibilité. On charge donc les quatre réacteurs avec les mêmes quantités du même catalyseur et on active l'ensemble de la même façon que ci-dessus puis l'on mesure les performances en fonction du temps de la même façon que ci-dessus.

Cependant, on ne met en oeuvre les réacteurs que successivement dans l'ordre suivant :
- Réacteur 4,
- Réacteur 3 + réacteur 4,
- Réacteur 2 + réacteur 3 + réacteur 4,
- Réacteur 1 + réacteur 2 + réacteur 3 + réacteur 4.

Un nouveau réacteur est mis en service lorsque l'ensemble en opération ne permet plus d'obtenir une MAV inférieure à 3 en sortie pour une température de 80 °C. Ensuite, la température des quatre réacteurs est progressivement augmentée pour rétablir la performance.

Les MAV des produits sont données ainsi que l'agencement des réacteurs et la température de fonctionnement en fonction du temps dans le tableau 2.

**Tableau 2**

| Temps de marche en heure | Arrangement | Température | MAV sortie |
|---|---|---|---|
| 50 | 4 | 80 | < 2 |
| 100 | 4 | 80 | < 2 |
| 200 | 4 | 80 | 2,4 |
| 500 | 4 | 80 | 2,8 |
| 600 | 4 | 80 | 3,8 |
| 700 | 3,4 | 80 | < 2 |
| 800 | 3,4 | 80 | < 2 |
| 1000 | 3,4 | 80 | 2,5 |
| 1200 | 3,4 | 80 | 3,2 |
| 1300 | 2,3,4 | 80 | < 2 |
| 1400 | 2,3,4 | 80 | < 2 |
| 1600 | 2,3,4 | 80 | 2,7 |
| 1800 | 2,3,4 | 80 | 3 |
| 1900 | 1,2,3,4 | 80 | < 2 |
| 2000 | 1,2,3,4 | 80 | < 2 |
| 2200 | 1,2,3,4 | 80 | 2,5 |
| 2400 | 1,2,3,4 | 80 | 3,8 |
| 2800 | 1,2,3,4 | 90 | < 2 |
| 2950 | 1,2,3,4 | 90 | 3,7 |
| 3000 | 1,2,3,4 | 95 | < 2 |
| 3280 | 1,2,3,4 | 95 | 2,6 |
| 3300 | 1,2,3,4 | 100 | < 2 |
| 3480 | 1,2,3,4 | 100 | 3 |
| 3500 | 1,2,3,4 | 115 | < 2 |
| 2590 | 1,2,3,4 | 115 | 3,7 |
| 3600 | 1,2,3,4 | 120 | < 2 |

On voit que la mise en oeuvre progressive de la même quantité de catalyseur que dans l'exemple 1 permet une durée de fonctionnement satisfaisante bien supérieure.

### EXEMPLE 3 (Comparatif)

On dispose 400 cm³ de catalyseur LD 241 de la Société Procatalyse contenant 10 % de nickel supporté sur alumine dans les 4 réacteurs disposés en série à raison de 100 cm³ par réacteur.

On réduit ce catalyseur par de l'hydrogène débité pendant 15 heures à 400 °C à raison de 40 l/h.

On mesure alors l'activité du catalyseur dans les mêmes conditions que dans l'exemple 1.

Les MAV des produits sont données en fonction du temps ainsi que la température de fonctionnement dans le tableau 3.

**Tableau 3**

| Temps de marche en heures | Température | MAV sortie |
|---|---|---|
| 40 | 80 | < 2 |
| 70 | 80 | < 2 |
| 100 | 80 | 2 |
| 400 | 80 | 4,2 |
| 420 | 95 | < 2 |
| 470 | 95 | 2,7 |
| 500 | 95 | 3,2 |
| 520 | 110 | < 2 |
| 540 | 110 | < 2 |
| 600 | 110 | 3,1 |
| 620 | 120 | < 2 |
| 640 | 120 | < 2 |
| 650 | 120 | 2,5 |
| 670 | 120 | 2,9 |
| 700 | 120 | 3,2 |

On peut voir sur ce tableau que l'arrangement en quatre lits successivement traversés permet de maintenir le produit en sortie de section réactionnelle à une MAV inférieure à 3 pendant environ 700 heures.

### EXEMPLE 4 (selon l'invention)

On utilise maintenant le même catalyseur LD 241 mais selon l'arrangement de l'exemple 2.

Le tableau 4 présente la MAV des produits ainsi que l'arrangement des réacteurs et la température de fonctionnement en fonction du temps.

On voit que la mise en oeuvre progressive de la même quantité de catalyseur que dans l'exemple 3 permet une durée de fonctionnement satisfaisante bien supérieure.

**Tableau 4**

| Temps de marche en heures | Arrangement | Température | MAV sortie |
|---|---|---|---|
| 40 | 4 | 80 | < 2 |
| 80 | 4 | 80 | < 2 |
| 100 | 4 | 80 | 2 |
| 300 | 4 | 80 | 4 |
| 320 | 3,4 | 80 | < 2 |
| 340 | 3,4 | 80 | < 2 |
| 370 | 3,4 | 80 | 2,8 |
| 400 | 3,4 | 80 | 3,4 |
| 420 | 2,3,4 | 80 | < 2 |
| 450 | 2,3,4 | 80 | < 2 |
| 480 | 2,3,4 | 80 | 2,1 |
| 500 | 2,3,4 | 80 | 2,9 |
| 520 | 1,2,3,4 | 80 | < 2 |
| 560 | 1,2,3,4 | 80 | < 2 |
| 600 | 1,2,3,4 | 80 | 2,4 |
| 640 | 1,2,3,4 | 80 | 3,4 |
| 650 | 1,2,3,4 | 95 | < 2 |
| 680 | 1,2,3,4 | 95 | < 2 |
| 700 | 1,2,3,4 | 95 | 2,5 |
| 740 | 1,2,3,4 | 95 | 3,4 |
| 760 | 1,2,3,4 | 110 | < 2 |
| 800 | 1,2,3,4 | 110 | < 2 |
| 860 | 1,2,3,4 | 110 | 3,2 |
| 880 | 1,2,3,4 | 110 | < 2 |
| 900 | 1,2,3,4 | 110 | < 2 |
| 930 | 1,2,3,4 | 120 | 2,9 |
| 950 | 1,2,3,4 | 120 | < 2 |
| 990 | 1,2,3,4 | 120 | < 2 |
| 1020 | 1,2,3,4 | 120 | 2,5 |
| 1100 | 1,2,3,4 | 120 | 2,9 |

## Revendications

1. Procédé d'hydrogénation de charge hydrocarbonée par contact avec p lits catalytiques n₁...nᵢ...nₚ, lesdits lits étant séparés et contenant le même catalyseur, procédé caractérisé en ce que la charge est introduite dans le lit nₚ et le produit final résultant pₚ est extrait, que, lorsque le produit pₚ n'atteint plus la qualité demandée, l'introduction de la charge dans le lit nₚ est stoppée, et que, simultanément la charge est introduite dans le lit nₚ₋₁, le produit obtenu pₚ₋₁ étant introduit dans le lit nₚ, et que, ensuite de façon générale, lorsque le produit final pₚ n'atteint plus la qualité demandée, l'introduction de la charge dans le lit nᵢ est stoppée, dans le même temps la charge est introduite dans le lit nᵢ₋₁, le produit obtenu pᵢ₋₁ étant introduit dans le lit nᵢ, et ainsi de suite jusqu'à ce que i ait pris toutes les valeurs entières 1 de 1 à p.

2. Procédé selon la revendication 1, caractérisé en ce que au moins 2 lits catalytiques sont agencés successivement et séparément l'un au-dessus de l'autre, le lit nₚ étant le plus bas et le lit n₁ le plus haut et la charge circulant en écoulement descendant à travers le(s) lit(s).

3. Procédé selon l'une des revendications précédentes, caractérisé en ce que tous les lits catalytiques sont agencés successivement et séparément dans un même réacteur, la charge étant au départ introduite sur le lit catalytique le plus bas (nₚ) et circulant en écoulement descendant, le produit résultant étant extrait dans la partie basse du réacteur, et que, lorsque ledit produit présente un seuil minimum de performance, le lit supérieur de catalyseur neuf est mis en service en stoppant l'introduction de charge au-dessus du lit précédent utilisé et en introduisant la charge au-dessus du lit de catalyseur neuf, la charge s'écoulant alors vers le bas du réacteur en traversant les lits catalytiques en service.

4. Procédé selon l'une des revendications précédentes, caractérisé en ce que la charge hydrocarbonée contient des dioléfines.

5. Procédé selon l'une des revendications précédentes, caractérisé en ce que la charge est constituée, par des essences issues de vaprocraquage ou d'autres procédés de craquage.

6. Procédé selon l'un des revendications précédentes, caractérisé en ce que, la charge ayant été introduite dans le dernier lit n1, et le produit pₚ final ne présentant plus la qualité demandée, la température de la masse totale est progressivement augmentée pour obtenir à nouveau et maintenir la qualité du produit final pₚ demandée, ceci jusqu'à désactivation complète du catalyseur.

## Patentansprüche

1. Verfahren zur Hydrierung einer Kohlenwasserstoffcharge durch Kontakt mit p katalytischen Betten n₁...nᵢ...nₚ, wobei die Betten getrennt sind und den gleichen Katalysator enthalten, wobei das Verfahren dadurch gekennzeichnet ist, daß die Charge in das Bett nₚ eingeführt wird und das resultierende Endprodukt pₚ abgezogen wird, daß, wenn das Produkt pₚ die geforderte Qualität nicht mehr erreicht, die Einführung der Charge in das Bett nₚ angehalten wird, und daß gleichzeitig die Charge in das Bett nₚ₋₁ eingeführt wird, wobei das erhaltene Produkt pₚ₋₁ in das Bett nₚ eingeführt wird, und daß dann auf allgemeine Weise, wenn das Endprodukt pₚ die geforderte Qualität nicht mehr erreicht, die Einführung der Charge in das Bett nᵢ angehalten wird, gleichzeitig die Charge in das Bett nᵢ₋₁ eingeführt wird, wobei das erhaltene Produkt pᵢ₋₁ in das Bett nᵢ eingeführt wird, und so weiter bis i die sämtlichen ganzen Werte 1 von 1 bis p angenommen hat.

2. Verfahren nach Anspruch 1, dadurch gekennzeichnet, daß wenigstens 2 katalytische Betten nacheinander und getrennt untereinander angeordnet werden, wobei das Bett nₚ das unterste und das Bett n₁ das oberste ist und die Charge in einer abwärts führenden Strömung durch das (die) Bett(en) zirkulieren.

3. Verfahren nach einem der vorhergehenden Ansprüche, dadurch gekennzeichnet, daß die sämtlichen katalytischen Betten nacheinander und getrennt einem gleichen Reaktor angeordnet werden, wobei die Charge zu Beginn in das unterste katalytische Bett nₚ eingeführt wird und in einer abwärts führenden Strömung zirkuliert, das resultierende Produkt in dem unteren Teil des Reaktors abgezogen wird, und daß, wenn das Produkt eine minimale Leistungsstufe aufweist, das neue obere Katalysatorbett in Betrieb genommen wird, indem die Einführung der Charge oberhalb des vorhergehend verwendeten Bettes angehalten wird und indem die Charge oberhalb des neuen Katalysatorbettes eingeführt wird, wobei die Charge dann zu dem unteren Teil des Reaktors unter Durchströmen der sich in Betrieb befindlichen katalytischen Betten gelangt.

4. Verfahren nach einem der vorhergehenden Ansprüche, dadurch gekennzeichnet, daß die Kohlenwasserstoffcharge Diolefine enthält.

5. Verfahren nach einem der vorhergehenden Ansprüche, dadurch gekennzeichnet, daß die Charge durch Benzine gebildet ist, die aus einem Dampfcracken oder aus anderen Crackverfahren stammen.

6. Verfahren nach einem der vorhergehenden Ansprüche, dadurch gekennzeichnet, daß, wenn die Charge in das letzte Bett n₁ eingeführt worden ist und das Endprodukt pₚ die geforderte Qualität nicht mehr aufweist, die Temperatur der Gesamtmasse bis zur vollständigen Deaktivierung des Katalysators zunehmend erhöht wird, um die geforderte Qualität des Endproduktes pₚ aufs neue zu erhalten und aufrechtzuerhalten.

## Claims

1. A process for the hydrogenation of a hydrocarbon charge by contact with p catalytic beds n₁...nᵢ...nₚ, said beds being separate and containing the same catalyst, the process being characterised in that the charge is introduced into the bed n_{P} and the final resulting product pₚ is removed, that, when the product pₚ no longer attains the required quality, the introduction of the charge into the bed nₚ is stopped and simultaneously the charge is introduced into the bed nₚ₋₁, the product obtained Pₚ₋₁ being introduced into the bed nₚ, and then generally when the final product pₚ no longer attains the required quality, the introduction of the charge into the bed nᵢ is stopped, at the same time the charge is introduced into the bed nᵢ₋₁, the product obtained pᵢ₋₁ being introduced into the bed nᵢ, and so on until i has assumed all the whole values 1 from 1 to p.

2. A process according to claim 1 characterised in that at least two catalytic beds are arranged successively and separately one above the other, the bed nₚ being the lower and the bed n₁ being the higher and the charge flowing in a downward flow through the bed or beds.

3. A process according to one of the preceding claims characterised in that all the catalytic beds are arranged successively and separately in the same reactor, the charge being introduced at the beginning over the lowest catalytic bed (nₚ) and flowing with a downward flow, the resulting product being removed in the bottom part of the reactor, and, when said product has a minimum performance threshold, the new upper catalyst bed is brought into service by stopping the introduction of charge above the previous bed used and introducing the charge above the fresh catalyst bed, the charge then flowing towards the bottom of the reactor by passing through the catalytic beds which are in service.

4. A process according to one of the preceding claims characterised in that the hydrocarbon charge contains diolefins.

5. A process according to one of the preceding claims characterised in that the charge is formed by gasoline produced from steam cracking or other cracking processes.

6. A process according to one of the preceding claims characterised in that, the charge having been introduced in the last bed n₁ and the final product Pₚ no longer being of the required quality, the temperature of the total mass is progressively increased in order to re-attain and maintain the required quality of the final product pₚ, that being effected until complete deactivation of the catalyst occurs.
